# FASCICULE DE BREVET EUROPEEN

(11) **EP 1 894 608 B1**
(45) Date de publication et mention de la délivrance du brevet: **22.04.2009**
(21) Numéro de dépôt: 06447100.6
(22) Date de dépôt: 01.09.2006
(51) Int. Cl.: A63C 19/12

(54) **Système de protection multifonctionnel pour un terrain de sport**
Mehrzweck-Schutzüberzug für ein Sportfeld
Mutlifunctional sport field protective cover

(43) Date de publication de la demande: 05.03.2008
(73) Titulaire: Hansez-Gonne, Bernard, 4920 Aywaille (BE)
(72) Inventeur: Hansez-Gonne, Bernard, 4920 Aywaille (BE)
(74) Mandataire: pronovem

(56) Documents cités:
- WO-A-99/01187
- US-A- 1 528 375
- US-A- 3 395 918

## Description

### Objet de l'invention

La présente invention se rapporte à un système multifonctionnel de protection d'un terrain de sport, et en particulier à un dispositif simple et rapide apte à déployer une bâche de protection sur un terrain de sport pour le protéger contre les aléas climatiques.

### Etat de la technique

La protection des terrains de sport est une préoccupation constante et divers systèmes sont connus de l'art antérieur.

Dans le document US-A-4 050 972, on décrit le montage in situ d'un recouvrement pour des terrains de sport consistant à dérouler des rouleaux de feuilles de matières plastiques qui sont montés sur des véhicules espacés. Les axes des rouleaux sont parallèles et décalés afin que les feuilles se chevauchent et qu'elles puissent être solidarisées de manière jointive et étanche à mesure qu'elles sont déroulées.

Les documents EP 0236983, EP 0427677 et DE 4137295 divulguent également différents moyens de déroulement et d'enroulement d'une bâche de protection pour un terrain de sport.

Dans la demande de brevet internationale WO 95/09681, le recouvrement d'un terrain de sport est réalisé par un ensemble de panneaux reliés de manière télescopique pour pouvoir passer d'une position de recouvrement à une position de découvrement de la surface.

La demande de brevet international WO 88/05678 divulgue un appareil automatique pour le recouvrement de terrains de sport, comportant une série de lames modulaires coulissables entre elles et actionnées par des moyens de déroulement ou d'enroulement.

Enfin, le document WO 99/01187 divulgue un engin motorisé pour le déploiement d'une bâche de protection sur un terrain de sport, susceptible de se déplacer sur le terrain pour déplier ou replier une bâche. L'engin motorisé comporte un châssis pourvu de roues ou rouleaux et un système de transmission pour le déplacement sur le terrain de sport, il comporte aussi une bâche disposée en accordéon dans sa position repliée et des moyens pour provoquer le déploiement et le repliement de la bâche de manière synchrone avec un système de transmission pour le déplacement du châssis. Une des difficultés rencontrée avec ce dispositif réside dans la synchronisation de la vitesse de déplacement des différents éléments modulaires solidarisés du châssis-coffre nécessaires à couvrir toute la largeur des terrains de sport. Ceci est lié à l'état de surface du terrain qui n'est pas homogène et qui oppose donc une résistance différente aux roues ou aux rouleaux selon les endroits et ne permet donc pas une synchronisation optimale lorsque les différents éléments d'assise (solidarisés les uns aux autres) sont entraînés par des moteurs individuels. Par ailleurs, les cordages guides dans ce système ne sont pas collectés efficacement lors du repliage de la bâche et les anneaux ou boucles ne sont pas efficacement guidés pour assurer un repliage correct de la bâche.

### Buts de l'invention

La présente invention vise à fournir un système de protection pour un terrain de sport n'ayant pas les désavantages de l'état de la technique et permettant non seulement de déployer de la manière la plus simple et la plus rapide une bâche de protection sur un terrain de sport mais également un repliage de cette bâche sans encombres.

### Résumé de l'invention

La présente invention divulgue un système de protection pour un terrain de sport comportant un châssis-coffre contenant une bâche de protection, ledit châssis-coffre pouvant se déplacer sur toute la longueur du terrain tout en dépliant ou repliant ladite bâche de protection à l'aide d'un mécanisme de dépliage et de repliage, caractérisé en ce que ledit châssis-coffre est relié à un réseau de câbles préalablement déployé sur le terrain de sport, lesdits câbles étant entraînés par des poulies motorisées, pour assurer le déplacement dudit châssis-coffre sur ledit terrain de sport.

Selon des formes particulières de réalisation, l'invention comporte l'une ou plusieurs des caractéristiques suivantes:
- le châssis-coffre est divisé en plusieurs éléments modulaires se déplaçant de manière synchrone sur le terrain de sport grâce audit réseau de câbles auxquels ils sont reliés et qui sont mus par lesdites poulies motorisées lors du dépliage ou du repliage de ladite bâche ;
- le mécanisme de dépliage ou de repliage de la bâche comporte des rouleaux de pinçage, lesdits rouleaux de pinçage étant eux-mêmes motorisés et munis d'un réglage de la force d'appui par l'intermédiaire de bras muni d'un ressort exerçant une force d'appui sur des rouleaux d'appui appuyant ceux-ci sur ladite bâche, la bâche se trouvant pincée entre lesdits rouleaux de pinçage et les rouleaux d'appui ;
- le mécanisme de dépliage et de repliage de la bâche comporte des cordages guides fixés au bord du terrain qui sont enfilés dans des boucles d'enfilement situées sous ladite bâche et qui guident ladite bâche lorsque celle-ci est repliée ou dépliée ;
- lors du repliage de la bâche, lesdits cordages guides et lesdites boucles d'enfilement sont enfilés respectivement à travers et autour d'un tube d'enfilement ;
- le mécanisme comporte un enrouleur desdits cordages guides, muni d'un ressort d'embobinage permettant d'emmagasiner ou de délivrer progressivement le cordage guide respectivement lors du dépliage ou du repliage de ladite bâche ;
- le mécanisme de dépliage ou de repliage de la bâche comporte un système de synchronisation, synchronisant la vitesse de déplacement dudit châssis-coffre par l'intermédiaire desdites poulies motorisées avec la vitesse de repliage ou de dépliage de la bâche par l'intermédiaire des rouleaux de pinçage motorisés ;
- le réseau de câbles ainsi que lesdites poulies motorisées sont dissimulés au bord du terrain lorsque celui-ci est débâché ;
- le réseau de câbles est ramené au bord du terrain à l'aide de plusieurs treuils ;
- le châssis-coffre comporte un système de chauffage de ladite bâche ;
- le châssis-coffre comporte un système d'arrosage ;
- le châssis-coffre comporte un semoir pour semer des graminées ;
- le châssis-coffre comporte des supports à des enseignes publicitaires ;
- la bâche peut servir de support publicitaire;
- la bâche est translucide.

### Brève description des figures

La figure 1 représente une vue générale d'un terrain de sport avec le réseau de câbles et les éléments châssis-coffre positionnés au bord du terrain de sport.

Les figures 2 et 3 représentent le mécanisme de déploiement du réseau de câbles sur tout le terrain avant d'engendrer le déplacement synchrone des éléments châssis-coffre. La représentation du réseau de câbles est schématique et ne montre pas le double câble pour chaque poulie.

La figure 4 représente le terrain de sport avec le réseau de câbles complètement déployés.

La figure 5 représente le châssis-coffre constitué de plusieurs éléments au milieu du terrain de sport, avec une bâche à moitié déployée.

La figure 6 représente le terrain de sport, avec une bâche complètement déployée à l'aide du système de l'invention.

La figure 7 représente une vue de profil du système avec le châssis-coffre comportant le mécanisme de déploiement de la bâche, ainsi qu'une vue des poulies motorisées avec le double câble servant à déplacer le châssis-coffre à la manière d'un téléphérique, une fois que le réseau de câble est en place. La taille du terrain est fortement contractée sur la figure.

La figure 8 représente une vue de détail du châssis-coffre avec une possibilité d'aménagement de banderoles publicitaires. Les autres fonctions ne sont pas représentées en détail.

La figure 9 représente une vue de détail de tous les éléments constitutifs du mécanisme de déploiement de la bâche se trouvant sur le châssis-coffre.

La figure 10 représente une vue de détail du mécanisme qui replie la bâche avec notamment l'enrouleur des cordages guides et le tube d'enfilement des cordages guides et des boucles attachées à la bâche.

La figure 11 représente globalement l'option chauffage et arrosage sur le châssis-coffre. La flèche représente le sens du déplacement du châssis-coffre.

La figure 12 représente une vue de face d'une section au travers du châssis-coffre, comportant un peu plus d'un élément modulaire, avec une vue des pièces de liaison connectant les modules de ce châssis-coffre.

### Définitions

L'expression « câble » dans « réseau de câbles » doit s'interpréter au sens large et peut bien entendu signifier « fil » ou encore « corde ». La nature du matériau utilisé n'ayant aucune importance du moment que l'on atteint une résistance mécanique suffisante et le résultat recherché.

L'expression « bâche » est également à comprendre au sens large et comme un recouvrement en général et peut par exemple signifier « toile »

L'expression « cordage » ou « cordage guide » est également à comprendre au sens large et dans le système d'enroulement de la bâche à l'aide de boucles fixées sur la bâche, « cordage » peut signifier « corde » ou « fil »

L'expression « châssis-coffre » est également à comprendre au sens large et signifie qu'il s'agit en fait d'un chariot possédant un châssis avec des axes support comportant des roues et/ou des rouleaux et un coffre permettant d'emmagasiner la bâche.

### Description détaillée de l'invention

La présente invention divulgue un système multifonctionnel de protection d'un terrain de sport, en particulier des terrains de football, rugby, hockey, tennis et autres, contre les aléas climatiques tels que les pluies surabondantes, le gel permanent ou la neige, ...

Le système selon l'invention présente de nombreux avantages qui ne se limitent pas à la simple protection des terrains de sport. Sans être limitatifs, on peut citer les éléments suivants:
- 1a bâche 2 ou toile de protection peut servir de support publicitaire de grande taille, elle peut donc être financée par un mécène;
- la résistance d'un terrain protégé, rarement gelé ou détrempé est très supérieure à un terrain non protégé et permet donc l'organisation de nombreux matchs même en période creuse ou lorsque les autres terrains ne sont pas disponibles ;
- le nombre de terrains d'entrainement pour un même club peut être diminué ce qui engendre des avantages fonciers importants;
- enfin, l'amélioration des conditions de jeu permettant à chaque époque de l'année une diminution générale des blessures et un jeu plus technique.

Le système de protection de la présente invention comporte deux éléments essentiels, d'une part un réseau de câbles 3 qui doit être déployé par des opérateurs sur le terrain de sport, et d'autre part un châssis-coffre 1 apte à replier et à déplier la bâche 2. Ces câbles, auxquels le châssis-coffre est fixé, serviront à engendrer le déplacement du châssis-coffre 1, à la manière d'une cabine téléphérique, qui va déployer ou replier la bâche de protection sur le terrain. Ce châssis-coffre est généralement constitué de plusieurs éléments modulaires 22 pour couvrir toute la largeur du terrain. Chaque élément modulaire du châssis-coffre 1 a de préférence une largeur de 4 à 10 mètres, de préférence de 5 à 8 mètres et de manière particulièrement préférée de 6 mètres. Pour un terrain de football, il faudra donc douze éléments de 6 mètres pour atteindre une largeur de 72m au total. Les éléments modulaires 22 devront se déplacer de manière parfaitement synchrone pour assurer un déploiement correct de la bâche de protection 2. Les éléments sont reliés entre eux par des pièces de liaison 21 visibles sur la figure 12.

Il s'est avéré qu'en équipant chaque élément individuel d'un moteur, ce déplacement synchrone n'était pas assuré de manière optimale pour les raisons expliquées plus haut (état du terrain). Pour remédier à ce problème, la présente invention divulgue un réseau de câbles 3, auxquels le châssis-coffre 1 est attaché et qui entraîneront et guideront les différents éléments de celui-ci à la manière d'un téléphérique avec des poulies motorisées 4 incorporés au bord du terrain. La figure 7 montre de quelle manière ces poulies 4 sont positionnées dans une fosse 10 au bord du terrain. Ces poulies peuvent être fixées également au sol sans être enfouies s'il y a suffisamment de place en bordure du terrain. Ce mode de réalisation n'est pas représenté dans les figures. L'emplacement du moteur 9 est également indiqué. On voit également que le châssis-coffre 1 est attaché à ces câbles en dessous du châssis qui est supporté par les rouleaux de mobilisation 7 lui permettant de se déplacer lorsque les poulies 4 tourneront et mettront les câbles et par conséquent le châssis-coffre en mouvement. Les câbles 3 ont une longueur environ double par rapport à celle du terrain puisqu'à chaque point d'attache, deux câbles 3 se présentent en parallèle. Pour l'exemple d'un terrain de football de 72 mètres de large, tel que représenté dans les figures 1 à 6, les câbles 3 sont tendus entre douze poulies 4 se trouvant de part et d'autre du terrain. Le réseau de câbles 3 ne doit être enlevé que lorsque l'on veut jouer sur le terrain. Ce réseau de câbles 3 peut donc rester en place durant les périodes où l'on couvre et découvre le terrain en fonction des prévisions météo.

Pour le rangement des câbles 3 qui sont relativement lourds au bord du terrain il y a des treuils 5 sur les côtés latéraux qui sont utilisés pour tirer sur le réseau de câbles 3 et le ramener. Dans les figures 1 à 3, ces treuils 5 sont visibles et ils sont au nombre de quatre. La façon dont ces câbles sont replacés n'est pas représentée dans les figures mais est prévue par des moyens bien connus de l'homme de métier. Il est également possible d'enrouler les câbles 3 sur des bobines que l'on peut faire rouler sur le terrain après que la bâche 2 soit repliée ou avant qu'elle ne soit dépliée (non représenté).

Du côté le plus déclive du terrain se situent des réservoirs 6 pour l'eau d'écoulement qui stagnerait sur la bâche. Ceux-ci sont destinés à recevoir les eaux de pluies excédentaires et peuvent être équipés d'une pompe vide-cave ou reliés à l'égout.

La bâche 2 peut être constituée d'une seule pièce ou reconstituée comme un patchwork de pièces rectangulaires ou carrées (bandes de tissus techniques ou de toiles, d'une certaine largeur et de longueur infinies). Elle est généralement translucide et est posée à même le sol, mais elle peut également être surélevée si l'on envisage de souffler de l'air sous la bâche 2. La bâche 2 comporte sur sa face inférieure des boucles d'enfilement 12 pour les cordages guides 11. Ces boucles 12 permettent la création des plis dans la toile/bâche 2 lors de son repliage dans le châssis-coffre 1. Pour un terrain de football, il y aura par exemple « x » fois 73 boucles sous la toile/bâche, (= 73 boucles fois « x » bandes de toiles nécessaires pour constituer les plus de 7000 m² d'une bâche couvrant un terrain de football).

Les cordages guides 11 ont une fonction importante puisqu'ils permettent un déploiement homogène de la bâche 2 sur toute la largeur du terrain. Les cordages guides 11 sont fixés au bord du terrain et lorsque la bâche est déployée par le déplacement du châssis-coffre 1 sur le terrain, ils sortent progressivement de leur boitier 16 où ils sont retenus par un ressort d'embobinage 18 pour toujours présenter une certaine tension, ceci s'effectue à la manière d'une laisse de chien qui se débobine de son boitier. Si l'on envisage un cordage guide par mètre de largeur sur un terrain de football, 73 enrouleurs/boitiers seront nécessaires pour les 72 mètres de longueur du châssis-coffre. Lors du repliage de la bâche, les cordages guides passent à l'intérieur des tubes 9 et s'enroulent progressivement dans les enrouleurs/boitiers 16, en même temps que les boucles 12 s'enfilent sur ces tubes 9.

Pour le repliage de la bâche 2 lors du déplacement du châssis-coffre 1, des rouleaux de pinçage de la toile 8 motorisés entrent en action. La force de pinçage est adaptée par un ressort de traction exerçant une force sur un bras sur lequel se trouve un rouleau d'appui 13. Les rouleaux 8 et 13 sont généralement munis d'une surface agrippante pour faciliter le pinçage de la bâche 2. Il y a généralement environ un moteur 23 par élément châssis-coffre 1 pour les rouleaux de pinçage 8 qui sont reliés entre eux par des paliers. Ceci est visible sur la figure 12. L'adaptation de la force de pincage à l'aide du ressort 14 est nécessaire pour soulever éventuellement une poche d'eau se trouvant sur la bâche 2.

Lorsque la bâche est repliée, le cordage guide 11 et les boucles 12 sont enfilés dans ou sur un tube d'enfilement 17. Les cordages passant à l'intérieur du tube 17 et les boucles 12 se plaçant à l'extérieur autour du tube 17 permettant à la bâche 2 d'être parfaitement repliée en accordéon dans le châssis-coffre 1. Ces différentes fonctions sont représentées à la figure 9. Il faudra donc autant de tubes d'enfilement 17 par mètre de largeur de bâche qu'il n'y a de boucles 12 et de cordages guides 11.

Le système de la présente invention, et en particulier le châssis-coffre 1, peut être équipé de toute une série d'options. En dehors de la fonction publicitaire évoquée plus haut et représentée à la figure 8, les options les plus classiques étant représentées à la figure 11 où le châssis-coffre 1 comporte un système de chauffage 20 de la bâche 2 et un système d'arrosage 19. Le système de chauffage représenté sur la figure 11 est constitué de plusieurs chauffages radiants 20. Ceux-ci permettent de limiter les déperditions de chaleur et de réchauffer la bâche 2 pour la sécher et la rendre moins rigide en cas de gel avant le repliage dans le châssis-coffre 1.

D'autres options sont bien entendu possibles comme par exemple un mécanisme permettant de semer des graines de graminées sur le terrain (non représenté).

Le châssis-coffre selon l'invention se construit comme un mécano par un assemblage de pièces pouvant être aisément remplacées en cas d'usure. Tous les éléments peuvent être facilement démontés et remontés.

### Légende des numéros de référence sur les figures

- 1.: Châssis-coffre
- 2.: Bâche
- 3.: Réseau de câbles
- 4.: Poulies motorisées
- 5.: Treuil
- 6.: Réservoirs pour eau d'écoulement
- 7.: Rouleaux de mobilisation du châssis-coffre
- 8.: Rouleau de pinçage de la toile
- 9.: Moteur de poulie
- 10.: Fosse à poulie
- 11.: Cordage guide
- 12.: Boucle d'enfilement
- 13.: Rouleau d'appui pour pinçage
- 14.: Ressort de traction
- 15.: Toile de protection du châssis-coffre
- 16.: Enrouleur des cordages guides
- 17.: Tube d'enfilement des boucles et du cordage guide
- 18.: Ressort d'embobinage
- 19.: Système d'arrosage
- 20.: Système de chauffage (chauffage radiant)
- 21.: Pièce de liaison des éléments du châssis-coffre
- 22.: Elément modulaire de châssis-coffre
- 23.: Moteurs des rouleaux de pinçage

## Revendications

1. Système de protection pour un terrain de sport comportant un châssis-coffre (1) contenant une bâche (2) de protection, ledit châssis-coffre (1) pouvant se déplacer sur tourte la longueur du terrain tout en dépliant ou repliant ladite bâche (2) de protection à l'aide d'un mécanisme de dépliage et de repliage, **caractérisé en ce que** ledit châssis-coffre (1) est relié à un réseau de câbles (3) préalablement déployé sur le terrain de sport, lesdits câbles (3) étant entraînés par des poulies motorisées (4), pour assurer le déplacement dudit châssis-coffre (1) sur ledit terrain de sport.

2. Système de protection selon la revendication 1, **caractérisé en ce que** ledit châssis-coffre (1) est divisé en plusieurs éléments modulaires (22) se déplaçant de manière synchrone sur le terrain de sport grâce audit réseau de câbles (3) auxquels ils sont reliés et qui sont mus par lesdites poulies motorisées (4) lors du dépliage ou du repliage de ladite bâche (2).

3. Système de protection selon la revendication 1, **caractérisé en ce que** ledit mécanisme de dépliage ou de repliage de la bâche (2) comporte des rouleaux de pinçage (8), lesdits rouleaux de pinçage (8) étant eux-mêmes motorisés et munis d'un réglage de la force d'appui par l'intermédiaire de bras muni d'un ressort (14) exerçant une force d'appui sur des rouleaux d'appui (13) appuyant ceux-ci sur ladite bâche (2), la bâche (2) se trouvant pincée entre lesdits rouleaux de pinçage (8) et les rouleaux d'appui (13).

4. Système de protection selon la revendication 1, **caractérisé en ce que** ledit mécanisme de dépliage et de repliage de la bâche (2) comporte des cordages guides (11) fixés au bord du terrain, qui sont enfilés dans des boucles d'enfilement (12) situées sous ladite bâche (2) et qui guident ladite bâche (2) lorsque celle-ci est repliée ou dépliée.

5. Système de protection selon la revendication 4, **caractérisé en ce que,** lors du repliage de ladite bâche (2), lesdits cordages guides (11) et lesdites boucles d'enfilement (12) sont enfilés respectivement à travers et autour d'un tube d'enfilement (17).

6. Système de protection selon la revendication 4, **caractérisé en ce que** ledit mécanisme comporte un enrouleur (16) desdits cordages guides (11) muni d'un ressort d'embobinage (18) permettant d'emmagasiner ou de délivrer progressivement le cordage guide (11) respectivement lors du dépliage ou du repliage de ladite bâche (2)

7. Système de protection selon la revendication 1, **caractérisé en ce que** ledit mécanisme de dépliage ou de repliage de la bâche comporte un système de synchronisation, synchronisant la vitesse de déplacement dudit châssis-coffre (1) par l'intermédiaire desdites poulies motorisées (4) avec la vitesse de repliage ou de dépliage de la bâche (2) par l'intermédiaire des rouleaux de pinçage(8) motorisés.

8. Système de protection selon la revendication 1, **caractérisé en ce que** ledit réseau de câbles (3) ainsi que lesdites poulies motorisées (2) sont dissimulées au bord du terrain lorsque celui-ci est débâché.

9. Système de protection selon la revendication 1, **caractérisé en ce que** ledit réseau de câbles (3) est ramené au bord du terrain à l'aide de plusieurs treuils (5).

10. Système de protection selon la revendication 1, **caractérisé en ce que** ledit châssis-coffre comporte un système de chauffage (20) de ladite bâche (2).

11. Système de protection selon la revendication 1, **caractérisé en ce que** ledit châssis-coffre comporte un système d'arrosage (19).

12. Système de protection selon la revendication 1, **caractérisé en ce que** ledit châssis-coffre comporte un semoir pour semer des graminées.

13. Système selon la revendication 1, **caractérisé en ce que** le châssis-coffre (1) comporte des supports à des enseignes publicitaires.

14. Système selon la revendication 1, **caractérisé en ce que** ladite bâche (2) peut servir de support publicitaire.

15. Système selon la revendication 1, **caractérisé en ce que** la bâche (2) est translucide.

## Claims

1. Protection system for a sports ground comprising a frame-chest (1) with a protection cover (2), said frame-chest (1) being able to move across the entire length of the ground whilst unfolding or folding said protection cover (2) by means of an unfolding and folding mechanism, wherein said frame-chest (1) is connected to a network of cables (3) spread out in advance over the sports ground, said cables (3) being operated by motorised pulleys (4) in order to ensure the motion of said frame-chest (1) over said sports ground.

2. Protection system as in Claim 1, wherein said frame-chest (1) is divided into several modular elements (22) that move synchronously over the sports ground thanks to said network of cables (3), to which they are connected and which are operated by said motorised pulleys (4), when said cover (2) is being unfolded or folded.

3. Protection system as in Claim 1, wherein said mechanism for unfolding or folding the cover (2) comprises nipping rollers (8), said nipping rollers (8) being themselves motorised and equipped with a regulation for the pressure force by means of arms equipped with springs (14), exerting a pressure force on the pressure rollers (13), pressing them onto said cover (2), the cover (2) being nipped between said nipping rollers (8) and the pressure rollers (13).

4. Protection system as in Claim 1, wherein said mechanism for unfolding and folding the cover (2) comprises guiding ropes (11) attached to the edge of the ground that are threaded into threading buckles (12) located underneath said cover (2) and guide said cover (2) when it is being folded or unfolded.

5. Protection system as in Claim 4, wherein, when said cover (2) is being folded, said guiding ropes (11) and said threading buckles (12) are threaded through and around a threading tube (17), respectively.

6. Protection system as in Claim 4, wherein said mechanism comprises a reel (16) for said guiding ropes (11) equipped with a winding spring (18) which allows to progressively wind up or unwind the guiding rope (11), during the unfolding or folding of said cover (2), respectively.

7. Protection system as in Claim 1, wherein said unfolding or folding mechanism for the cover comprises a synchronisation system that synchronises the motion speed of said frame-chest (1) by means of said motorised pulleys (4) with the folding or unfolding speed of the cover (2) by means of the motorised nipping rollers (8).

8. Protection system as in Claim 1, wherein said network of cables (3) as well as said motorised pulleys (2) are concealed at the side of the ground when it is uncovered.

9. Protection system as in Claim 1, wherein said network of cables (3) is gathered up at the edge of the ground by means of several winches (5).

10. Protection system as in Claim 1, wherein said frame-chest comprises a heating system (20) for said cover (2).

11. Protection system as in Claim 1, wherein said frame-chest comprises a watering system (19).

12. Protection system as in Claim 1, wherein said frame-chest has a seeder for sowing grass.

13. System as in Claim 1, wherein the frame-chest (1) comprises supports for advertising signs.

14. System as in Claim 1, wherein said cover (2) may serve as an advertising support.

15. System as in Claim 1, wherein the cover (2) is translucent.

## Patentansprüche

1. Schutzsystem für einen Sportplatz mit einem Kastengestell (1), das eine Schutzplane (2) enthält, wobei das besagte Kastengestell (1) sich über die gesamte Länge des Platzes bewegen kann und dabei die besagte Plane (2) mit Hilfe eines Ausbreit- und Einzugsmechanismus ausbreiten oder einziehen kann, **dadurch gekennzeichnet, dass** das besagte Kastengestell (1) mit einem Netz von Seilen (3) verbunden ist, das zuvor auf dem Sportplatz ausgebreitet wurde, wobei die besagten Seile (3) von Motortreibscheiben (4) angetrieben werden, um das Verfahren des besagten Kastengestells (1) auf dem besagten Sportplatz sicherzustellen.

2. Schutzsystem gemäß Anspruch 1, **dadurch gekennzeichnet, dass** das besagte Kastengestell (1) in mehrere Modulelemente (22) unterteilt ist, die sich dank des besagten Seilnetzes (3), mit dem sie verbunden sind, synchron auf dem Sportplatz bewegen, und die durch die besagten Motortreibscheiben (4) beim Ausbreiten oder Einziehen der besagten Plane (2) bewegt werden.

3. Schutzsystem gemäß Anspruch 1, **dadurch gekennzeichnet, dass** der besagte Mechanismus zum Ausbreiten oder Einziehen der Plane (2) Klemmrollen (8) enthält, wobei diese Klemmrollen (8) über einen eigenen Motorantrieb verfügen, sowie über eine Regelung der Andrückkraft mittels eines Arms mit einer Feder (14), der eine Andrückkraft auf die Andrückrollen (13) ausübt und diese dadurch auf die besagte Plane (2) drückt, so dass die Plane (2) zwischen den besagten Klemmrollen (8) und den Andrückrollen (13) eingeklemmt wird.

4. Schutzsystem gemäß Anspruch 1, **dadurch gekennzeichnet, dass** der besagte Mechanismus zum Ausbreiten oder Einziehen der Plane (2) Führungsseile (11) umfasst, die am Rand des Platzes befestigt sind und die durch Einfädelschlaufen (12) gezogen sind, die sich unter der besagten Plane (2) befinden, und die der besagten Plane (2) als Führung dienen, wenn diese ausgebreitet oder eingezogen wird.

5. Schutzsystem gemäß Anspruch 4, **dadurch gekennzeichnet, dass** beim Einziehen der besagten Plane (2) die besagten Führungsseile (11) und die besagten Einfädelschlaufen (12) jeweils durch bzw. um ein Einzugsrohr (17) herum gezogen werden.

6. Schutzsystem gemäß Anspruch 4, **dadurch gekennzeichnet, dass** der besagte Mechanismus einen Aufwickler (16) für die besagten Führungsseile (11) umfasst, der eine Aufwickelfeder (18) enthält und es ermöglicht, die Führungsseile (11) jeweils beim Ausbreiten oder Einziehen der besagten Plane (2) allmählich auf- oder abzuwickeln.

7. Schutzsystem gemäß Anspruch 1, **dadurch gekennzeichnet, dass** der besagte Mechanismus zum Ausbreiten oder Einziehen der Plane (2) ein Synchronisierungssystem umfasst, das die Verfahrgeschwindigkeit des Kastengestells (1) mittels der besagten Motortreibscheiben (4) mit der Ausbreit- oder Einzugsgeschwindigkeit der Plane (2) mittels der angetriebenen Klemmrollen (8) synchronisiert.

8. Schutzsystem gemäß Anspruch 1, **dadurch gekennzeichnet, dass** das besagte Netz von Seilen (3) sowie die besagten Motortreibscheiben (2) am Rand des Platzes verborgen sind, wenn die Plane nicht den Platz abdeckt.

9. Schutzsystem gemäß Anspruch 1, **dadurch gekennzeichnet, dass** das besagte Netz von Seilen (3) mit Hilfe mehrerer Winden (5) an den Rand des Platzes gebracht wird.

10. Schutzsystem gemäß Anspruch 1, **dadurch gekennzeichnet, dass** das besagte Kastengestell ein Heizsystem (20) für die besagte Plane (2) umfasst.

11. Schutzsystem gemäß Anspruch 1, **dadurch gekennzeichnet, dass** das besagte Kastengestell ein Berieselungssystem (19) umfasst.

12. Schutzsystem gemäß Anspruch 1, **dadurch gekennzeichnet, dass** das besagte Kastengestell eine Sävorrichtung zum Aussäen von Gräsern umfasst.

13. Schutzsystem gemäß Anspruch 1, **dadurch gekennzeichnet, dass** das besagte Kastengestell (1) Stützen für Werbetafeln umfasst.

14. Schutzsystem gemäß Anspruch 1, **dadurch gekennzeichnet, dass** die besagte Plane (2) als Werbeträger dienen kann.

15. Schutzsystem gemäß Anspruch 1, **dadurch gekennzeichnet, dass** die Plane (2) transparent ist.
